# EUROPÄISCHE PATENTSCHRIFT

(11) **EP 0 827 639 B1**
(45) Veröffentlichungstag und Bekanntmachung des Hinweises auf die Patenterteilung: **22.09.1999**
(21) Anmeldenummer: 96919775.5
(22) Anmeldetag: 14.05.1996
(51) Int. Cl.: H01R 13/436

(54) **ELEKTRISCHES STECKVERBINDUNGSTEIL**
ELECTRIC PLUG-IN CONNECTOR
CONNECTEUR ELECTRIQUE A FICHES

(30) Priorität: 20.05.1995 DE 19518567
(43) Veröffentlichungstag der Anmeldung: 11.03.1998
(73) Patentinhaber: Leopold Kostal GmbH & Co. KG, 58507 Lüdenscheid (DE)
(72) Erfinder: EPE, Peter, D-57368 Lennestadt (DE)
(86) Internationale Anmeldenummer: EP9602059
(87) Internationale Veröffentlichungsnummer: WO9637014

(56) Entgegenhaltungen:
- EP-A- 0 330 436
- EP-A- 0 617 484
- DE-A- 4 420 546
- GB-A- 2 280 795
- US-A- 5 199 900

## Beschreibung

Die vorliegende Erfindung geht von einem entsprechend dem Oberbegriff des Hauptanspruches konzipierten Steckverbindungsteil aus.

Ein solches, an eine elektrische Leitung angeschlossenes Steckverbindungsteil ist dafür vorgesehen, um insbesondere über ein an einer weiteren elektrischen Leitung angeschlossene Gegen-Steckverbindungsteil ein elektrisch leitende, wieder lösbare Verbindung zu einem nachgeordneten elektrischen Aggregat zu ermöglichen.

Durch die EP 0 330 436 A2 ist ein dem Oberbegriff des Hauptanspruches entsprechendes elektrisches Steckverbindungsteil bekanntgeworden. Das Isolierstoffgehäuse dieses Steckverbindungsteiles weist mehrere in zumindest einer Reihe angeordnete, durchgehende Kammern zur Aufnahme von jeweils einem Steckkontaktelement auf. An die mit dem Gegen-Steckverbindungsteil in Verbindung bringbare Steckseite ist ein zur Festlegung der Steckkontaktelemente vorgesehenes, zwischen einer Entriegelungs- und Verriegelungsstellung bewegbares Riegelteil verschiebbar gehalten. Das Riegelteil wird durch eine parallel zur Steckrichtung von der Steckseite her vorzunehmende Aufschiebebewegung in seine Entriegelungsstellung gebracht und in dieser über miteinander kooperierende, an dem Riegelteil und an dem Isolierstoffgehäuse vorhandene Rastelemente gehalten. Das Riegelteil ist im wesentlichen rahmenartig ausgebildet und weist einstückig mehrere in die Rahmenöffnung hineinragende, quer zur Steckrichtung verlaufende Riegelzapfen auf.

Durch die DE 44 26 624 A1 ist ein elektrisches Steckverbindungsteil bekanntgeworden, dessen zwischen einer Entriegelungs- und Verriegelungsstellung verschiebbar am Isolierstoffgehäuse gehaltenes Riegelteil, durch eine parallel zur Steckrichtung von der Steckseite her vorzunehmende Aufschiebebewegung in seine Entriegelungsstellung gebracht wird. Über miteinander kooperierende, an dem Riegelteil und an dem Isolierstoffgehäuse vorhandene Rastelemente, wird das Riegelteil vorläufig in der Entriegelungsstellung am Isolierstoffgehäuse gehalten. In der Entriegelungsstellung ist ein Bestücken der Kammern des Isolierstoffgehäuses mit Steckkontaktelementen bzw. ein Entnehmen der Steckkontaktelemente aus ihren Kammern auf einfache Art und Weise möglich. Um das Riegelteil von der Entriegelungsstellung in die Verriegelungsstellung zu überführen, muß dieses um einen weiteren Betrag parallel zur Steckrichtung auf den Steckbereich des Isolierstoffgehäuses aufgeschoben werden. Durch diese Maßnahme werden dann die elektrischen Steckkontaktelemente endverriegelte in ihren Kammern gehalten.

Bei solchermaßen ausgebildeten Steckverbindungsteilen kann es wegen des übereinstimmenden Bewegungsablaufes für das Erreichen der Entriegelungs- und Verriegelungsstellung jedoch dazu kommen, daß das Riegelteil unbewußt bzw. ungewollt schon in seine Verriegelungsstellung gebracht wurde, obwohl die Bestückung mit Steckkontaktelementen noch aussteht oder aber noch nicht gänzlich abgeschlossen ist. Wird dies zu spät bemerkt, ist zur korrekten Bestückung ein lästiger und zeitaufwendiger Entriegelungsvorgang und neuer Bestückungsvorgang notwendig. Aus dem gleichen Grunde kann es auch vorkommen, daß ein noch nicht korrekt bestücktes Steckverbindungsteil mit einem Gegen-Steckverbindungsteil gekoppelt werden kann, obwohl sich das Riegelteil beim Kopplungsvorgang ursprünglich in seiner Entriegelungsstellung befand. Denn durch den Kopplungsvorgang kann unbemerkt auch das Riegelteil von seiner Entriegelungsstellung in seine Verriegelungsstellung gebracht werden.

Der vorliegenden Erfindung liegt deshalb die Aufgabe zugrunde, ein Steckverbindungsteil mit einem Riegelteil zu schaffen, welches ausgehend von der Entriegelungsstellung nur durch einen bewußt gesteuerten Bewegungsablauf in seine Verriegelungsstellung gebracht und dort besonder sicher verriegelt werden kann und welches bei einstückiger Ausführung derart ausgebildet ist, daß das Steckverbindungsteil ausschließlich mit entsprechend ausgebildeten, tatsächlich für eine Verbindung vorgesehenen Gegen-Steckkontaktteilen koppelbar ist.

Erfindungsgemäß wird die Aufgabe durch die im kennzeichnenden Teil des Hauptanspruches angegebenen Merkmale gelöst.
Vorteilhaft bei einer derartigen Ausbildung ist, daß lediglich durch den Austausch des Riegelteiles verschiedene diskrete Zuordnungen zu unterschiedlichen Gegen-Steckkontaktteilen möglich ist und daß somit auf einfache Art und Weise eine Steckkontaktteile-Familie realisierbar ist.

Weitere besonders günstige Ausgestaltungen des erfindungsgemäßen Gegenstandes sind in den Unteransprüchen angegeben. Anhand eines in der Zeichnung dargestellten Ausführungsbeispieles wird die Erfindung näher erläutert, und zwar zeigen
- Fig. 1: ein Steckverbindungsteil im Vollschnitt
- Fig. 2: ein Steckverbindungsteil gem. Fig. 1 in der Vorderansicht mit einem in Entriegelungsstellung befindlichen Riegelteil
- Fig. 3: ein Steckverbindungsteil gem. Fig. 1 in der Vorderansicht mit einem in Verriegelungsstellung befindlichen Riegelteil.

Wie aus der Zeichnung hervorgeht, besteht ein solches Steckverbindungsteil im wesentlichen aus einem Isolierstoffgehäuse 1, dessen Kammern 2 zur Aufnahme von Steckkontaktelementen 3 vorgesehen sind und an dessen Steckbereich 4 ein Dichtelement 5 ortsfest sowie ein Riegelteil 6 zwischen einer Entriegelungs- und Verriegelungsstellung verschieblich gehalten ist.

Das Isolierstoffgehäuse 1 weist fünf in einer Reihe nebeneinander angeordnete, durchgehende Kammern 2 auf, wobei jede der fünf Kammern 2 zur Aufnahme eines Steckkontaktelementes 3 vorgesehen ist. Wie insbesondere aus Fig. 1 und Fig. 2 hervorgeht, besitzt das aus Kunststoff bestehende Riegelteil 6 im wesentlichen die Form eines ovalen Rahmens. An die beiden halbrundförmigen Wandbereiche des Riegelteiles 6 ist jeweils ein als Rastarm 7 ausgebildetes Rastelement angeformt. Die beiden federelastisch auslenkbaren Rastarme 7 sind zur rastenden Befestigung des Riegelteiles 6 am Isolierstoffgehäuse 1 vorgesehen, und erstrecken sich deshalb parallel zur Steckrichtung des Steckverbindungsteiles. Die beiden Rastarme 7 stellen weitestgehend integrale Bestandteile des Riegelteiles 6 dar. Abweichend von der ovalen Form sind mehrere Riegelzapfen 8 an eine der beiden Längswände des Riegelteiles 6 angeformt. Die zur Verriegelung der Steckkontaktelemente 3 vorgesehenen Riegelzapfen 8 erstrecken sich deshalb quer zur Steckrichtung und ragen zinkenförmig in die Rahmenöffnung des Riegelteiles 6 hinein.

Um in seine, in Fig. 2 gezeigte Entriegelungsstellung zu gelangen, wird das Riegelteil 6 von der Steckseite her, parallel zur Steckrichtung - also ähnlich wie ein Gegen-Steckverbindungsteil - auf den Steckbereich 4 des Isolierstoffgehäuses 1 aufgeschoben. Beim Aufschieben kommen die beiden Rastarme 7 an die beiden Schmalwände 9 und die Riegelzapfen 8 an die zugeordnete Längswand 10 des Steckbereiches 4 zur Anlage. Um seine Entriegelungsstellung zu erreichen, wird das Riegelteil 6 soweit auf den Steckbereich 4 des Isolierstoffgehäuses 1 aufgeschoben, bis die beiden Rastarme 7 jeweils in ein als Rastnut 11 ausgebildetes Rastelement des Steckbereiches 4 eingreifen. Die beiden Rastnuten 11 verlaufen quer zur Steckrichtung, so daß zum Einen eine sichere Halterung und zum Anderen die Möglichkeit einer - zum Erreichen der Verriegelungsstellung notwendigen - quer zur Steckrichtung verlaufende Verschiebung des Riegelteiles 6 gewährleistet ist. Um ein gezieltes und besonders komfortables Aufschieben des Riegelteiles 6 auf das aus Kunststoff bestehende Isolierstoffgehäuse 1 zu ermöglichen, sind in den Steckbereich 4 zwei von der Steckseite ausgehende, mit Auflauframpen versehene Einführnuten 12 eingeformt. Die Einführnuten 12 sind beim Aufschieben zur Führung der beiden federelastisch auslenkbaren Rastarme 7 vorgesehen. Wegen der mit ihren freien Enden an der zugeordneten Längswand 10 des Steckbereiches 4 anliegenden Riegelzapfen 8 nimmt das Riegelteil 6 in Bezug auf die Steckseite des Isolierstoffgehäuses 1 eine fehlausgerichtete Position ein. Somit ist es unmöglich das Steckverbindungsteil mit seinem zugehörigen Gegen-Steckverbindungsteil in Verbindung zu bringen, befindet sich das Riegelteil 6 in seiner Entriegelungsstellung.

Befindet sich das Riegelteil 6 in der oben beschriebenen Entriegelungsstellung, können die Steckkontaktelemente 3 von der der Steckseite abgewandten Rückseite 13 in die Kammern 2 des Isolierstoffgehäuses 1 eingeführt werden. Weil die Riegelzapfen 8 in der Entriegelungsstellung des Riegelteiles 6 nicht in die Kammern 2 eingreifen, ist ein freies Einführen der Steckkontaktelemente 3 möglich. Befinden sich die Steckkontaktelemente 3 gänzlich eingeführt in ihren zugehörigen Kammern 2, greifen an die Steckkontaktelemente 3 angeformte, federelastisch auslenkbare Haltearme 14 hinter entsprechend ausgebildete, an den Kammerwänden vorhandene Halteansätze. Die Steckkontaktelemente 3 sind dadurch lagegesichert in ihren Kammern 2 gehalten. Will man bei Bedarf die Steckkontaktelemente 3 wieder aus ihren Kammern 2 entfernen, so ist auch dies in der Entriegelungsstellung des Riegelteiles 6 problemlos möglich, wurden zuvor die Haltearme 14 aus ihrer Verrastung mit den Halteansätzen gelöst. Dies kann man zum Beispiel mittels eines an und für sich bekannten Lösewerkzeuges leicht und einfach vornehmen.

Wie ebenfalls insbesondere aus Fig. 1 und Fig. 2 hervorgeht, befindet sich auf dem Steckbereich 4 des Isolierstoffgehäuses 1 ein Dichtelement 5. Bevor das Riegelteil 6 mit dem Isolierstoffgehäuse 1 in Verbindung gebracht wird, wird das Dichtelement 5 ebenfalls von der Steckseite her auf den Steckbereich 4 des Isolierstoffgehäuses 1 aufgeschoben. Das ebenfalls im wesentlichen die Form eines ovalen Rahmens aufweisende, aus einem elastisch verformbaren Kunststoff bestehende Dichtelement 5 ist zwischen der der Steckseite abgewandten Kantenfläche 15 des Riegelteiles 6 und einer an das Isolierstoffgehäuse 1 angeformten Auflagewulst 16 ortsfest gehalten. Mit seiner einen der Steckseite zugewandten Ringfläche kommt das Dichtelement 5 also an der Kantenfläche 15 und mit seiner anderen der Rückseite 13 zugewandten Ringfläche an der Auflagewulst 16 zur Anlage. Eine sichere und positionsgenaue Halterung des Dichtelementes 5 ist somit auch nach einer Vielzahl von Steck- bzw. Trennvorgängen zwischen dem Steckverbindungsteil und einem Gegen-Steckverbindungsteil gewährleistet. Die Auflagewulst 16 stellt gleichzeitig die Basis einer kragenförmigen Erweiterung 17 des Isolierstoffgehäuses 1 dar. Diese umgibt mit Abstand mit ihren parallel zur Steckrichtung verlaufenden Wandungen den Steckbereich 4 des Isolierstoffgehäuses 1 sowie das Riegelteil 6. Durch diese Anordnung wird der Steckbereich des Gegen-Steckverbindungsteils gegen ein Eindringen von Feuchtigkeit abgedichtet vom Steckbereich 4 des Steckkontaktteiles aufgenommen. Die Steckseite des Isolierstoffgehäuses 1, die Stirnfläche der kragenförmigen Erweiterung 17 und die Stirnfläche des Riegelteiles 6 bilden das Steckgesicht des Steckverbindungsteiles, wobei das Riegelteil 6 einen großen Anteil des Steckgesichtes darstellt.

Um das Riegelteil 6 in seine, insbesondere der Fig. 2 entnehmbare, Verriegelungsstellung zu bringen, wird dieses ausgehend von seiner Entriegelungsstellung quer zur Steckrichtung verschoben. Die beiden Rastarme 7 des Riegelteiles 6 gleiten während der bewußt vorzunehmenden Verschiebebewegung mit ihren Rastflächen entlang der zugeordneten Nutenwände der beiden Rastnuten 11. Somit bleibt das Riegelteil 6 auch während der Verschiebebewegung sicher am Isolierstoffgehäuse 1 gehalten. Zwei der Riegelzapfen 8 sind mit Rasthaken 18 versehen und elastisch verformbar ausgebildet. Weil diese beiden Riegelzapfen 8 mit ihren Rasthaken 18 jeweils rastend in eine Öffnung der Kammern 2 eingreifen, ist das Riegelteil 6 rastend gesichert in der Verriegelungsstellung am Steckbereich 4 festgelegt. In der Verriegelungsstellung greifen die Riegelzapfen 8 durch die Öffnungen in die Kammern 2 hinein und kommen dabei direkt an schulterartige Bereiche 19 der in die Kammern 2 eingeführten Steckkontaktelemente 3 zur Anlage. Die Öffnungen sind dabei so angeordnet und die Riegelzapfen 8 derart verteilt an dem Riegelteil 6 vorhanden, so daß zwei Riegelzapfen 8 einem Steckkontaktelement 3 zugeordnet sind bzw. dieses verriegeln. Durch die formschlüssige Verriegelung der Steckkontaktelemente 3 ist deren Entnahme aus den Kammern 2 nicht mehr ohne weiteres, das heißt ohne ein bewußtes Aufheben der Verriegelung möglich.

Erst jetzt wenn sich das Riegelteil 6, hervorgerufen durch eine bewußt durchgeführte Verschiebebewegung quer zur Steckrichtung, in seiner Verriegelungsstellung befindet, kann das Steckverbindungsteil mit seinem Gegen-Steckverbindungsteil gekoppelt werden. Denn erst in der Verriegelungsstellung liegt eine Übereinstimmung der Ausrichtung des Riegelteiles 6 bezogen auf die Steckseite des Steckbereiches 4 vor. Damit nur eine Verbindung zwischen Steckverbindungsteilen und Gegen-Steckverbindungsteilen möglich ist, welche auch tatsächlich für eine Verbindung vorgesehen sind, weist das Riegelteil 6 mehrere Kodierelemente 20 auf. Die Kodierelemente 20 sind als Ausnehmungen ausgebildet und in die Außenwandungen des Riegelteiles 6 eingeformt. Deshalb kann das Steckverbindungsteil nur mit einem Gegen-Steckverbindungsteil in Verbindung gebracht werden welches mit entsprechend ausgebildeten und plazierten Codierelementen in Form von Stegen versehen ist.

## Patentansprüche

1. Elektrisches Steckverbindungsteil mit einem Isolierstoffgehäuse, das vorzugsweise mehrere in zumindest einer Reihe angeordnete, durchgehende Kammern (2) zur Aufnahme von jeweils einem Steckkontaktelement (3) aufweist und an dessen für die mit dem Gegen-Steckverbindungsteil in Verbindung bringbare Steckseite ein zur Festlegung der Steckkontaktelemente vorgesehenes, zwischen einer Entriegelungs- und Verriegelungsstellung bewegbares Riegelteil (6) verschiebbar gehalten ist, wobei das Riegelteil (6) durch eine parallel zur Steckrichtung von der Steckseite her vorzunehmende Aufschiebebewegung in seine Entriegelungsstellung gebracht und in dieser über miteinander kooperierende, an dem Riegelteil und an dem Isolierstoffgehäuse (1) vorhandene Rastelemente in dieser Stellung gehalten wird, wobei das Riegelteil (6) im wesentlichen rahmenartig ausgebildet ist und wobei an das Riegelteil (6) mehrere in die Rahmenöffnung hineinragende, quer zur Steckrichtung verlaufende Riegelzapfen (8) angeformt sind, **dadurch gekennzeichnet,** daß das Riegelteil (6) über die Rastelemente quer zur Steckrichtung verschieblich am Steckbereich (4) des Isolierstoffgehäuses (1) gehalten und geführt ist, so daß es von seiner Entriegelungsstellung durch eine quer zur Steckrichtung vorzunehmende Verschiebebewegung rastend in seine Verriegelungsstellung bringbar ist und die Riegelzapfen (8) des Riegelteiles (6) in der Verriegelungsstellung durch in den Kammerwänden vorhandene Öffnungen in die Kammern (2) eingreifen und dabei zur Verriegelung direkt an schulterartige Bereiche (19) der in die Kammern (2) eingeführten Steckkontaktelemente (3) zur Anlage kommen, und daß das Riegelteil (6) mit zumindest einem, eine Verbindung lediglich mit einem entsprechend ausgebildeten Gegen-Steckkontaktteil zulassenden Codierelement (20) versehen ist und daß in direkter Nähe der Riegelzapfen (8) ein elastisch verformbarer Rastzapfen and das Riegelteil (6) angeformt ist, der in der Verriegelungsstellung rastend in eine Öffnung des Isolierstoffgehäuses (1) eingreift.

2. Elektrisches Steckverbindungsteil nach Anspruch 1, dadurch gekennzeichnet, daß das zumindest eine Codierelement (20) an der Außenwandung des rahmenartigen Riegelteiles (6) vorhanden ist.

3. Elektrisches Steckverbindungsteil nach Anspruch 2, dadurch gekennzeichnet, daß das zumindest eine Codierelement (20) aus einer in die Außenwandung des Riegelteiles (6) eingeformten Ausnehmung besteht.

4. Elektrisches Steckverbindungsteil nach Anspruch 2, dadurch gekennzeichnet, daß das Codierelement (20) aus einem an die Außenwandung des Riegelteiles (6) angeformten Ansatz besteht.

5. Elektrisches Steckverbindungsteil nach einem der Ansprüche 1 bis 4, dadurch gekennzeichnet, daß die am Riegelteil (6) vorhandenen Rastelemente aus zwei angeformten, federelastisch auslenkbaren Rastarmen (7) bestehen, welche jeweils in eine im Steckbereich (4) vorhandene, quer zur Steckrichtung verlaufende Rastnut (11) eingreifen.

6. Elektrisches Steckverbindungsteil nach Anspruch 5, dadurch gekennzeichnet, daß im Steckbereich (4) des Isolierstoffgehäuses (1) je Rastarm (7) eine parallel zur Steckrichtung verlaufende Einführnut (12) vorhanden ist.

7. Elektrisches Steckverbindungsteil nach einem der Ansprüche 1 bis 6, dadurch gekennzeichnet, daß der Rastzapfen zwischen zwei Riegelzapfen (8) angeordnet ist.

8. Elektrisches Steckverbindungsteil nach einem der Ansprüche 1 bis 7, dadurch gekennzeichnet, daß zumindest einer der Riegelzapfen (8) mit Rasthaken (18) versehen und elastisch verformbar ausgebildet ist, wobei der Rasthaken (18) in der Verriegelungsstellung des Riegelteiles (6) rastend in eine Öffnung der Kammern (2) des Isolierstoffgehäuses (1) eingreift.

9. Elektrisches Steckverbindungsteil nach einem der Ansprüche 1 bis 8, dadurch gekennzeichnet, daß das Riegelteil (6) mit seiner Stirnseite zumindest einen großen Anteil des Steckgesichtes bildet.

10. Elektrisches Steckverbindungsteil nach einem der Ansprüche 1 bis 9, dadurch gekennzeichnet, daß das Riegelteil (6) von einer an die Steckseite des Isolierstoffgehäuses (1) angeformten, zur Aufnahme des Steckbereiches des Gegen-Steckkontaktteiles vorgesehenen kragenförmigen Erweiterung (17) umgeben ist.

11. Elektrisches Steckverbindungsteil nach einem der Ansprüche 1 bis 10, dadurch gekennzeichnet, daß dem Steckbereich (4) ein Dichtelement (5) zugeordnet ist, welches mit seiner einen Ringfläche an der der Stirnseite abgewandten Kantenfläche (15) des Riegelteiles (6) abstützend zur Anlage kommt.

## Claims

1. Electric plug-in connector element with an insulating housing featuring preferably several through chambers (2) arranged in at least one row and each serving as a receptacle for a plug contact element (3), whose plug side to be connected to the plug connector mating element features a movable locking element (6) held in a sliding manner between an unlocked and a locked position for the purpose of securing the plug contact elements, whereby the locking element (6) is shifted to its unlocked position by way of a sliding motion carried out on the plug side parallel to the plug-in direction and is held in this position by way of interlocking engaging elements moulded onto the locking element and the insulating housing (1), whereby the locking element (6) is essentially of a framelike design and whereby several locking pins (8) which project into the frame opening are moulded onto the locking element (6) at right angles to the plug-in direction, **characterized by the fact that** the locking element (6) is held and guided in a slidable manner in the plug-in area (4) of the insulating housing (1) at right angles to the plug-in direction by way of the engaging elements in such a way that it can be moved from its unlocked position to latch into its locked position by way of a sliding motion to be carried out at right angles to the plug-in direction, and the locking pins (8) of the locking element (6) grip through openings in the chamber walls into the chambers (2) in the locked position and in the process come to rest directly on shoulder-like areas (19) of the plug-in contact elements (3) which are inserted into the chambers (2), and that the locking element (6) features at least one coding element (20) which permits connection only with an appropriately designed plug-in contact mating element and that a flexibly deformable stop pin is moulded onto the locking element (6) in the direct proximity of the locking pins (8) which, in the locked position, grips in a latching manner into an opening of the insulating housing (1).

2. Electric plug-in connector element in accordance with claim 1, characterized by the fact that there is at least one coding element (20) on the outer wall of the framelike locking element (6).

3. Electric plug-in connector element in accordance with claim 2, characterized by the fact that at least one coding element (20) consists of a recess moulded into the outer wall of the locking element (6).

4. Electric plug-in connector element in accordance with claim 2, characterized by the fact that the coding element (20) consists of a projection moulded onto the outer wall of the locking element (6).

5. Electric plug-in connector element in accordance with any of claims 1 to 4, characterized by the fact that the engaging elements on the locking element (6) consist of two integral, flexibly outswinging latching arms (7) each of which grips into a latching slot (11) in the plug-in area (4) and runs crosswise to the plug-in direction.

6. Electric plug-in connector element in accordance with claim 5, characterized by the fact that the plug-in area (4) of the insulating housing (1) features an inserting groove (12) for each latching arm (7) running parallel to the plug-in direction.

7. Electric plug-in connector element in accordance with any of claims 1 to 6, characterized by the fact that the stop pin is arranged between two locking pins (8).

8. Electric plug-in connector in accordance with any of claims 1 to 7, characterized by the fact that at least one of the locking pins (8) is flexibly deformable and equipped with stop nibs (18), whereby in the locked position of the locking element (6) the stop nib (18) grips into an opening in the chambers (2) of the insulating housing (1) in a latching manner.

9. Electric plug-in connector element in accordance with any of claims 1 to 8, characterized by the fact that the front face of the locking element (6) forms at least a large proportion of the plug face.

10. Electric plug-in connector element in accordance with any of claims 1 to 9, characterized by the fact that the locking element (6) is encompassed by a collar-shaped expansion (17) moulded onto the plug side of the insulating housing (1) as a receptacle for the plug-in area of the plug-in contact mating element.

11. Electric plug-in connector element in accordance with any of claims 1 to 10, characterized by the fact that one of the ring surfaces of a sealing element (5) pertaining to the plug-in area (4) comes to bear in a supporting manner on the edge (15) of the locking element (6) facing away from the front face.

## Revendications

1. Elément de connexion électrique à fiches avec un boîtier en matière isolante qui présente de préférence plusieurs chambres traversantes (2), disposées en une rangée au moins et destinées à accueillir chacune une fiche de contact (3) et dont le côté d'enfichage raccordable à l'élément de connexion à contre-fiches est pourvu d'un dispositif de verrouillage (6) prévu pour la fixation des éléments de contact et pouvant être déplacé entre une position de déverrouillage et une position de verrouillage, le dispositif de verrouillage (6) étant amené dans sa position de déverrouillage par mouvement glissant, effectué, à partir du côté d'enfichage, parallèlement au sens d'enfichage, et maintenu dans cette position à l'aide d'éléments d'arrêt coopérant ensemble, lesquels équipent le dispositif de verrouillage et le boîtier en matière isolante (1), et le dispositif de verrouillage étant conçu essentiellement en forme de cadre et pourvu de plusieurs boulons de verrouillage (8) formés d'une pièce à partir de lui, lesquels s'étendent transversalement par rapport au sens d'enfichage et font saillie dans l'ouverture du cadre,
caractérisé en ce que
le dispositif de verrouillage (6), déplaçable transversalement par rapport au sens d'enfichage, est maintenu et conduit sur la zone d'enfichage (4) du boîtier (1) en matière isolante à l'aide d'éléments d'arrêt de sorte à pouvoir être amené, par mouvement transversal par rapport au sens d'enfichage, de sa position déverrouillée à sa position verrouillée et y enclenché, les boulons de verrouillage (8) du dispositif de verrouillage (6) s'engageant, aux fins de verrouillage, dans les chambres (2), en passant par des ouvertures pratiquées dans les parois de celles-ci, et venant porter directement contre des épaulements (19) des fiches de contact (3) insérées dans les chambres (2)
et que le dispositif de verrouillage est pourvu d'au moins un élément de codage (20) ne permettant qu'un raccordement à un élément de contact à contre-fiches de conception correspondante et q'un boulon d'arrêt élastiquement déformable est formé à partir du dispositif de verrouillage (6), à proximité directe du boulon de verrouillage (8), lequel boulon d'arrêt s'enclenche dans une ouverture du boîtier en matière isolante (1), en position de verrouillage.

2. Elément de connexion électrique à fiches selon la revendication 1,
caractérisé en ce
qu'au moins un élément de codage (20) est prévu sur la paroi extérieure du dispositif de verrouillage (6) en forme de cadre.

3. Elément de connexion électrique à fiches selon la revendication 2,
caractérisé en ce
qu'au moins un élément de codage (20) consiste en un évidement formé dans la paroi extérieure du dispositif de verrouillage (6).

4. Elément de connexion électrique à fiches selon la revendication 2,
caractérisé en ce que
l'élément de codage (20) consiste en une saillie formée à partir de la paroi extérieur du dispositif de verrouillage (6).

5. Elément de connexion électrique à fiches selon l'une des revendications 1 à 4,
caractérisé en ce que
les éléments d'arrêt équipant le dispositif de verrouillage (6) consistent en deux bras d'arrêt (7) élastiquement articulés, dont chacun s'engage dans une rainure d'arrêt (11) qui, prévue dans la zone d'enfichage (4), s'étend transversalement par rapport au sens d'enfichage.

6. Elément de connexion électrique à fiches selon la revendication 5,
caractérisé en ce que,
pour chaque bras d'arrêt (7), une rainure d'insertion (12), parallèle au sens d'enfichage, est prévue dans la zone d'enfichage (4) du boîtier (1) en matière isolante.

7. Elément de connexion électrique selon l'une des revendications 1 à 6,
caractérisé en ce que
le boulon de verrouillage est disposé entre deux boulons de verrouillage (8).

8. Elément de connexion électrique selon l'une des revendications 1 à 7,
caractérisé en ce que
l'un des boulons de verrouillage (8), au moins, est pourvu de crochets d'arrêt (18) et est déformable élastiquement, le crochet d'arrêt (18) s'enclenchant dans une ouverture des chambres (2) du boîtier (1) en matière isolante quand le dispositif de verrouillage (6) est en position verrouillée.

9. Elément de connexion électrique selon l'une des revendications 1 à 8,
caractérisé en ce que
la partie frontale du dispositif de verrouillage (6) représente au moins une grande partie de la face d'enfichage.

10. Elément de connexion électrique selon l'une des revendications 1 à 9,
caractérisé en ce que
le dispositif de verrouillage (6) est entouré d'un évasement (17) en forme de col, formé à partir du côté d'enfichage du boîtier (1) en matière isolante et destiné à accueillir la zone d'enfichage de la contre-fiche de contact.

11. Elément de connexion électrique selon l'une des revendications 1 à 10,
caractérisé en ce
qu'un élément d'étanchéité (5) est subordonné à la zone d'enfichage (4), l'une des surface annulaire de cet élément d'étanchéité (5) venant porter contre le bord (15) du dispositif de verrouillage (6) opposé au côté frontal.
